# FASCICULE DE BREVET EUROPEEN

(11) **EP 0 093 061 B1**
(45) Date de publication et mention de la délivrance du brevet: **29.01.1986**
(21) Numéro de dépôt: 83400825.2
(22) Date de dépôt: 26.04.1983
(51) Int. Cl.: E06B 7/215

(54) **Dispositif d'étanchéité à actionnement automatique pour fermetures de bâtiments, notamment portes et fenêtres**
Dichtungsvorrichtung mit automatischer Betätigung für Gebäudeverschliessvorrichtungen, insbesondere Türen und Fenster
Automatically actuated sealing means for building closures, especially doors and windows

(30) Priorité: 26.04.1982 FR 8207141
(43) Date de publication de la demande: 02.11.1983
(73) Titulaire: Dumenil, Claude Georges, F-76000 Rouen (FR); Dumenil, Louis Pierre, F-76230 Bois-Guillaume (FR)
(72) Inventeur: Dumenil, Claude Georges, F-76000 Rouen (FR); Dumenil, Louis Pierre, F-76230 Bois-Guillaume (FR)
(74) Mandataire: Nony, Michel

## Description

La présente invention est relative à un dispositif d'étanchéité à actionnement automatique pour fermetures de bâtiments, notamment portes et fenêtres.

Le dispositif selon l'invention est plus précisément du type constitué d'un profilé comportant un élément d'étanchéité allongé susceptible d'être déplacé par pivotement ou par translation verticale entre une position escamotée et une position d'étanchéité en saillie sous l'effet d'un organe d'actionnement logé dans une gorge du profilé.

Le dispositif selon l'invention peut constituer une plinthe automatique, auquel cas le profilé est destiné à être fixé sur un panneau, notamment de porte, mobile dans une huisserie, ou un seuil automatique, auquel cas le profilé est logé dans une rainure ménagée dans le seuil. Le dispositif selon l'invention peut également être monté sur une partie d'encadrement d'huisserie le-Long d'un montant vertical d'huisserie ou de la traverse horizontale supérieure.

Des plinthes automatiques utilisant le principe décrit ci-dessus sont par exemple décrites dans les brevets français des déposants N° 76.20773 (FR-A N° 2357718) et N_{°} 77.12517 (FR-A N° 2388978) ainsi que dans leur certificat d'addition N° 79.12424 (FR-A N_{°} 2456826).

Les plinthes décrites dans ces documents comportent un profité qui peut être fixé sur une face d'un panneau ou être logé en feuillure dans une rainure ménagée dans le champ inférieur du panneau.

On connaît par alleurs d'autres types de dispositifs d'étanchéité utilisant un élément d'étanchéité mobile, en translation verticale ou par pivotement et comportant un joint d'étanchéité à plusieurs branches dont une est solidaire de l'élément d'étanchéité et une autre du profilé logeant l'élément d'étanchéité. Un dispositif de ce type est décrit dans la demande de brevet allemand N° 2815244.

Les dispositifs d'étanchéité connus présentent des inconvénients en cas d'utilisation dans des conditions climatiques rigoureuses par suite no- tammentdufait qu'en position defonctionnement de l'organe d'étanchéité, l'organe d'actionnement et l'élément d'étanchéité mobile ne sont pas isolés vis-à-vis de l'extérieur de sorte que leur fonctionnement risque d'être affecté par des phénomènes, tels que le gel par suite de condensation, liés à des facteurs climatiques tels que le froid intense.

La présente invention vise précisément à réaliser un dispositif d'étanchéité de très faible encombrement permettant un fonctionnement sûr même dans des conditions climatiques particulièrement défavorables. Le dispositif d'étanchéité selon l'invention se caractérise essentiellement par le fait qu'il comprend trois branches s'étendant à partir d'une zone de croisement formant articulation, l'une des branches étant destinée à réaliser le contact d'étanchéité, fa seconde branche étant solidaire de l'élément d'étanchéité en étant fixée dans une fente de celui-ci et la troisième branche comportant des moyens pour sa fixation sur le profilé ou une rainure logeant celui-ci, lesdites première et troisième branches étant disposées de façon à former une barrière de séparation dans la position d'étanchéité, entre la gorge logeant l'élément d'étanchéité et le milieu ambiant extérieur audit panneau mobile.

La troisième branche du joint est avantageusement montée entre la face externe d'une aile du profilé et la paroi de la rainure logeant le profilé, ou entre une aile du profilé et un profil supplémentaire, solidaire ou non du profilé logé dans ladite rainure, avec un espacement par rapport au profilé pour le logement de ladite branche du joint, ladite branche étant alors fixée sur l'aile du profilé et/ou sur la face en regard de la rainure ou du profil.

La paroi de la rainure ou celle du profil, en regard de ladite troisième branche du joint d'étanchéité, comporte avantageusement des moyens d'engagement, par exemple un crantage, pour assurer la retenue de la branche du joint.

Dans le but de mieux faire comprendre l'invention, on va maintenant décrire à titre d'exemple en aucune manière limitatif un mode de réalisation se référant au dessin annexé dans lequel:
- la figi. 1 est une vue en coupe d'un dispositif selon l'invention illustré sous la forme d'une plinthe montée en feuillure sur un panneau, l,élément d'étanchéité et le joint d'étanchéité étant illustrés selon deux positions de fonctionnement,
― la fïg.2 est une vueanalague à celle de la fig.1 d'un second mode de réalisation,
― la fig.3 est une vue analague à celle de la fig.1 d'un troisième mode de réalisation, et
― la fïg.4 est une vue analogue à celle de la fig.1 d'un quatrième mode de réalisation.

La plinthe du mode de réalisation représenté est similaire en ce qui concerne sa structure et son fonctionnement à celle décrite dans le certificat d'addition N° 79.12424 (FR-A N° 2456826) des déposants.

Elle est constituée par un profilé 1_{.} présentant en section la forme générale d'un U, ce profilé étant fixé dans une rainure de section sensiblement rectangulaire 2 ménagée dans le champ inférieur d'un panneau mobile tel qu'une porte 2, la rainure ayant une largeur notablement inférieure à l'épaisseur du panneau.

Selon l'invention, la rainure 2 présente des dimensions supérieures à celles normalement nécessaires pour loger le profilé 1 pour permettre le logement d'une branche du joint d'étanchéité comme cela sera expliqué par la suite.

Selon l'invention, il est prévu dans la rainure un profil en forme de L 4 dont une aile 4a occupe le fond de la rainure et l'aile perpendiculaire 4b présente des parois crantées 5.

Dans le modede réalisation représenté, le profilé 1 est fixé par un adhésif 6 à sa partie supérieure contre l'aile 4a du profil 4 logée dans le fond de la rainure 2.

Le profilé 1 comporte une gorge interne 7 présentant une section en forme d'auge à parois latérales sensiblement parallèles 8 et 9, gorge dans laquelle est logé un organe d'actionnement 10 qui peut avantageusement être du type de celui décrit dans le certificat d'addition N_{°} 79.12424.

La structure et le fonctionnement d'un tel organe d'actionnement étant décrits dans le certificat d'addition mentionné, il n'est pas nécessaire d'y revenir plus en détail dans la présente demande.

Cet organe d'actionnement est agencé pour provoquer le pivotement d'un élément d'étanchéité de forme coudée 11, entre une position escamotée représentée en trait plein correspondant à l'ouverture du panneau et une position en trait interrompu correspondant à la fermeture de celui-ci. L'élément d'étanchéité 11 présente une extrémité de section sensiblement circulaire 12 s'engageant dans une gorge 13, de section également sensiblement semi-circulaire, du profilé 1.

Des moyens de rappel (non représentés) sont prévus pour ramener l'élément d'étanchéité en position escamotée lors de l'ouverture du panneau.

Le joint d'étanchéité selon l'invention, désigné globalement par 14, comporte à partir d'une zone de croisement 15, formant articulation, une première branche 16 mobile entre une position représentée en trait plein dans le dessin en appui contre le champ inférieur du panneau et une position représentée en trait interrompu réalisant le contact d'étanchéité avec le sol en position de fonctionnement de la plinthe.

Le joint 14 comporte une seconde branche 17, logée dans une fente de l'élément d'étanchéité 11 dans l'extrémité coudée de celui-ci opposée à celle s'engageant dans la gorge 13.

Enfin, le joint comporte une troisième branche 18 engagée et immobilisée entre les parois en regard de l'aile 4b du profil 4 et la paroi extérieure correspondante du profilé 1.

Comme l'on s'en rend compte à l'examen du dessin, le joint d'étanchéité comporte ainsi en plus de la zone d'articulation 15, une seconde zone d'articulation 19 sensiblement au niveau du champ du panneau, cette double articulation offrant l'avantage qu'en position escamotée le dispositif ne fait que faiblement saillie du profilé dans lequel il est monté.

Comme on le voitsur la fig. 1, grâce à sa conception et sa disposition, le joint d'étanchéité, aussi bien en position escamotée, représentée en trait plein qu'en position de fonctionnement de la plinthe, représentée en trait interrompu, constitue une barrière de séparation entre la gorge 7 logeant l'organe d'actionnement 10 et la gorge 13 logeant l'élément d'étanchéité avec le milieu ambiant extérieur au panneau, c'est-à-dire vis-à-vis de la gauche dans la fig. 1.

Le joint selon l'invention est avantageusement constitué d'une bande souple, par exemple en un matériau composite formé d'un tissu de verre enduit d'élastomère silicone ou en élastomère polyuréthanne ou silicone, la bande présentant une épaisseur faible de l'ordre de quelques dixièmes de millimètre. Les branches 16 et 17 présentent par exemple une épaisseur d'environ 3/1 Oe à 7/1 Oₑ de millimètre et la branche 18 une épaisseur de 1 mm.

Le dispositif d'étanchéité illustré à la fig. 2 se distingue essentiellement de celui illustré à la fig. 1 par le fait que le profilé 1' comporte une première aile 20 et une seconde aile 21 sensiblement parallèle à la première, l'aile 21 ayant une fonction comparable à l'aile 4b du profil 4 de la fig. 1 et étant munie d'un crantage coopérant avec la branche 18 du joint.

Le joint 14 illustré dans ce second mode de réalisation présente ainsi la même structure que le joint du mode de réalisation de la fig. 1.

Dans le mode de réalisation de la fig. 3 le joint, désigné globalement par 14', comporte deux branches 15 et 16 présentant les mêmes caractéristiques que les branches 15 et 16 des modes de réalisation précédents, mais par contre la troisième branche 18' réalisée en matière plus rigide que les autres branches est fixée par un crantage sur l'aile 20' du profilé 1 ". De plus la branche 18' comporte, de préférence au voisinage de son extrémité, et faisant saillie vers le côté opposé à celui fixé sur la branche 20', une languette souple 22 susceptible de venir en appui contre la paroi correspondante de la rainure.

Dans le mode de réalisation de la fig. 4 le joint d'étanchéité 14" comporte deux branches 16 et 17 analogues à celles des modes de réalisation précédents mais sa troisième branche 18" à laquelle est fixée en 23 l'extrémité de la branche 16 est en fait constituée par une pièce rigide, par exemple en aluminium, et comporte un crantage coopérant avec la paroi de la rainure, son autre face, droite, venant en appui contre la face extérieure de l'aile 20" du profilé 1 "'.

Les différents modes de réalisation présentés peuvent naturellement être également mis en oeuvre lorsque le dispositif selon l'invention est du type seuil automatique, la rainure logeant le profilé étant alors une rainure ménagée dans le seuil au lieu d'être réalisée en feuillure dans le panneau mobile.

## Revendications

1. Dispositif d'étanchéité à actionnement automatique constitué d'un profilé (1 ), solidaire d'un panneau mobile dans une huisserie, d'un seuil ou d'une partie d'encadrement d'huisserie et comportant un élément d'étanchéité allongé (11 ), monté dans une gorge (13) du profilé et susceptible d'être déplacé entre une position escamotée et une position d'étanchéité en saillie sous l'effet d'un organe d'actionnement (10) logé dans le profilé, et comprenant un joint d'étanchéité (14) à plusieurs branches dont une (17) est solidaire de l'élément d'étanchéité et une autre (18) du profilé, caractérisé par le fait que le joint d'étanchéité présente trois branches (16, 17, 18) s'étendant à partir d'une zone de croisement (15) formant articulation, l'une des branches (16) étant destinée à réaliser le contact d'étanchéité, la seconde branche (17) étant solidaire de l'élément d'étanchéité en étant fixée dans unefente de celui-ci et la troisième branche (18) comportant des moyens pour sa fixation sur le profilé ou une rainure logeant celui-ci, lesdites première (16) et troisième (18) branches étant disposées de façon à former une barrière de séparation dans la position d'étanchéité, entre le gorge (13) logeant l'élément d'étanchéité (11 ) et le milieu ambiant extérieur audit panneau mobile (3).

2. Dispositif selon la revendication 1, caractérisé par le fait qu'au moins les première et seconde branches du joint d'étanchéité sont constituées de bandes souples minces.

3. Dispositif selon l'une quelconque des revendications 1 et 2, dans lequel le profilé est logé dans une rainure (2), caractérisé par le fait que la troisième branche du joint est montée et immobilisée entre la face externe d'une aile (20) du profilé et la paroi de la rainure logeant le profilé.

4. Dispositif selon la revendication 3, caractérisé par le fait qu'un profil supplémentaire (4) est logé dans ladite rainure avec un espacement par rapport au profilé pour le logement de ladite troisième branche du joint entre une aile du profilé et ledit profil.

5. Dispositif selon la revendication 4, caractérisé par le fait que le profilécomporte uneseconde aile (21 ) constituant ledit profil, la troisième branche du joint étant logée entre les deux ailes du profilé.

6. Dispositif selon l'une quelconque des revendications 3 à 5, caractérisé par le fait que la paroi de la rainure ou du profil en regard de ladite troisième branche du joint d'étanchéité comporte des moyens d'engagement pour assurer la retenue de ladite branche du joint.

## Patentansprüche

1. Dichtungsvorrichtung mit automatischer Betätigung, die ein Profilteil (1) aufweist, das mit einem in einer Zarge, Schwelle oder einem Rahmenteil einer Zarge bewegbaren Teil verbunden ist und die weiterhin ein längliches Dichtungselement (11), das in einer Nut (13) des Profilteils angeordnet und unter der Wirkung eines in dem Profilteil untergebrachten Betätigungsorgans (10) zwischen einer eingeklappten Position und einer vorspringenden Dichtposition betätigt werden kann, und eine Dichtung (14) mit mehreren Armen hat" von denen einer (17) mit dem Dichtungselement und ein anderer (1₀8) mit dem Profilteil verbunden ist, dadurch gekennzeichnet, dass die Dichtung drei Arme (16, 17, 18) aufweist, die sich ausgehend von einer als Gelenk wirkenden Verbindungszone (15) erstrecken, wobei ein Arm (16) dazu bestimmt ist, den Dichtungskontakt herzustellen, der zweite Arm (17) mit dem Dichtungselementverbunden und in einem Schlitz dieses Dichtungselementes fixiert ist und der dritte Arm (18) Mittel für seine Befestigung an dem Profilteil oder einer in diesem untergebrachten Nute aufweist und dass der erste (16) und dritte (18) Arm dergestalt angeordnet sind, dass sie in der Abdichtposition eine Trennung zwischen der das Dichtungselement (11) aufnehmenden Nut (13) und der äusseren Umgebung des genannten mobilen Teils (13) bewirken.

2. Vorrichtung nach Anspruch 1, dadurch gekennzeichnet, dass zumindest die ersten und zweiten Arme der Dichtung aus weichen, dünnen Streifen gebildet sind.

3. Vorrichtung nach Anspruch 1 oder 2, bei der das Profilteil in einer Nute (2) untergebracht ist, dadurch gekennzeichnet, dass der dritte Arm der Dichtung zwischen der Aussenfläche eines Flügels (20) des Profilteils und der Wand der Nute, in der das Profilteil untergebracht ist, angeordnet und befestigt ist.

4. Vorrichtung nach Anspruch 3, dadurch gekennzeichnet, dass ein Zusatzprofil (4) in der genannten Nute unter Einhaltung eines Freiraums gegenüber dem Profilteil untergebracht ist, um den dritten Arm der Dichtung zwischen einem Flügel des Profilteils und dem genannten Profil unterzubringen.

5. Vorrichtung nach Anspruch 4, dadurch gekennzeichnet, dass das Profilteil einen zweiten, das genannte Profil bildenden Flügel (21) aufweist und dass der dritte Arm der Dichtung zwischen den beiden Flügeln des Profilteils untergebracht ist.

6,. Vorrichtung nach einem der Ansprüche 3 bis 5, dadurch gekennzeichnet, dass die dem dritten Arm der. Dichtung zugewandte Wand der Nut oder des Profils Eingriffsmittel aufweist, um den Rückhalt des genannten Armes der Dichtung zu sichern..

## Claims

1. Sealing apparatus with automatic action constituted by a section (1) rigid with a mobile panel. in a door frame, a door silt or a part of the frame work of the door frame and comprising an elongated sealing element (11) mounted in a neck (13) of the section and adapted to be displaced between a concealed positon and a protruding sealing position under the effect of an actuating element housed in the section and comprising a sealing joint (14) having several arms of which one (17) is rigid with the sealing element and another (18) with the section, characterized by the fact that the sealing joint has three arms (16, 17, 18) extending from a zone of intersection (17) forming a pivot, one of the arms (16) being designed to form the sealing contact, the second arm (17) being rigid with the sealing element in being fixed in a slot in it and the third arm (18) comprising means for fixing it on the section or a groove housing the same, the first (16) and third (18) said arms being arranged in a manner to form a separating barrier in the sealing position, between the neck (13) housing the sealing element (11) and the exterior environment of the mobile pannel.

2. Apparatus according to Claim 1, characterized by the fact that at least the first and second arms of the sealing joint are constituted by thin supple strips.

3. Apparatus according to either one of Claims 1 and 2 in which the section is housed in a groove (2), characterized by the fact that the third arm of the joint is mounted and immobilised between the external face of a wing (20) of the section and the wall of the groove housing the section.

4. Apparatus according to Claim 3, characterized by the fact that a supplementary insert (4) is housed in the said groove with a spacing with reference to the section for the housing of the said third arm of the joint between a wing of the section and the said insert.

5. Apparatus according to Claim 4, characterized by the fact that the section comprising a second wing (21 ) forming the said insert, the third arm of the joint being housed between the two wings of the section.

6. Apparatus according to any one of the Claims 3 to 5, characterized by the fact that the wall of the groove or of the insert opposite the said third arm of the sealing joint comprises engagement means for ensuring the retention of the said arm of the joint.
